# EUROPÄISCHE PATENTSCHRIFT

(11) **EP 0 271 076 B1**
(45) Veröffentlichungstag und Bekanntmachung des Hinweises auf die Patenterteilung: **23.10.1991**
(21) Anmeldenummer: 87118227.5
(22) Anmeldetag: 09.12.1987
(51) Int. Cl.: F15B 11/18, F15B 11/12, E01H 4/02

(54) **Stellvorrichtung mit zwei mechanisch gekoppelten, einfachwirkenden Hydraulikzylindern**
Actuator with two mechanically connected one-way hydraulic cylinders
Actionneur avec deux cylindres hydrauliques à simple effet couplés mécaniquement

(30) Priorität: 11.12.1986 DE 3642300; 04.07.1987 DE 3722216
(43) Veröffentlichungstag der Anmeldung: 15.06.1988
(73) Patentinhaber: Tries, Manfred, D-7930 Ehingen (DE)
(72) Erfinder: Tries, Manfred, D-7930 Ehingen (DE)
(74) Vertreter: Patentanwälte Eisele, Otten & Roth

(56) Entgegenhaltungen:
- DE-C- 3 439 506
- DE-U- 6 603 749
- FR-A- 1 563 208
- US-A- 4 572 315

## Beschreibung

Die Erfindung betrifft eine Stellvorrichtung mit zwei mechanisch gekoppelten, einander entgegengerichteten einfachwirkenden Hydraulikzylindern und einer Steuerventilanordnung zur Rückführung der aus einer bestimmten Mittelstellung ausgelenkten Kolben der Zylinder in diese Mittelstellung mittels Druckmittelbeaufschlagung bzw. -ableitung, insbesondere für ein an einem Fahrzeug angebrachtes Arbeitsgerät.

Es ist davon auszugehen, daß eine derartige Stellvorrichtung zur Betätigung schwenkbarer Bauteile, z. B. Ausleger, in der Mitte gelagerter Schwenkbalken o. dgl., und mit einer zusätzlichen Betriebsart (schwimmender Betrieb) bekannt ist. Diese Betriebsart wird dadurch herbeigeführt, daß mittels einer zusätzlichen Schaltposition der Steuerventilanordnung die beiden Zylinder miteinander verbunden werden. In diesem schwimmenden Betrieb ist das Bauteil entsprechend der auf dieses einwirkenden äußeren Kräfte frei beweglich. Dabei bedarf es einer besonderen Geschicklichkeit und Konzentration, das schwenkbare Bauteil mit Hilfe der Stellvorrichtung aus einer im schwimmenden Betrieb zufällig erreichten Stellung nach Betriebsbeendigung wieder in die Mittelstellung zurückzuführen.

Der Erfindung liegt die Aufgabe zugrunde, eine gattungsmäßige Stellvorrichtung vorzuschlagen, mit deren Hilfe das bewegliche Bauteil bei Bedarf auf bedienungsfreundliche Weise in eine bestimmte Mittelstellung zurückgeführt werden kann. Die Vorrichtung soll außerdem einfach konstruiert und leicht montierbar sein.

Diese Aufgabe wird ausgehend von einer Stellvorrichtung der einleitend bezeichneten Art erfindungsgemäß dadurch gelöst, daß in den Kolben je ein als Schieberventil wirkendes, von der Kolbenstellung abhängiges Ventil eingebaut ist, welches in der Mittelstellung des Kolbens eine Druckleitung und eine drucklose Auslaßleitung sperrt, zwischen der Mittelstellung und der eingefahrenen Endstellung die Druckleitung mit dem betreffenden Zylinder verbindet und die Auslaßleitung sperrt sowie zwischen der Mittelstellung und der ausgefahrenen Stellung die Auslaßleitung mit dem betreffenden Zylinder verbindet und die Druckleitung sperrt, und daß ein normal eine Sperrstellung einnehmendes 4/2-Wegeventil angeordnet ist, welches in seiner Arbeitsstellung zur Rückführung der Stelleinrichtung in die Mittelstellung eine Verbindung der Druckleitung mit einer hydraulischen Druckquelle und der Auslaßleitung mit einem Rücklauf herstellt.

Dadurch entsteht eine selbsttätig wirksame Einmittungsvorrichtung, die durch einmaliges Umschalten des 4/2-Wegeventils in Betrieb gesetzt wird und bei Erreichen der Mittelstellung von selbst zur Ruhe kommt. Die Mittelstellung wird schneller und ohne weitere Inanspruchnahme der Aufmerksamkeit der Bedienungsperson erreicht.

Durch den Einbau der Ventile in die Hydraulikzylinder brauchen vorteilhafterweise an dem schwenkbaren Bauteil selbst keine Stellungssensoren o. dgl. angebracht zu werden. Das ist vor allem dort von Vorteil, wo dies aus Platzgründen nicht möglich oder ungünstig ist. Auch lassen sich Maschinen, deren schwenkbares Bauteil bisher von Hand in die Mittelstellung gefahren werden mußte, durch Austausch der bisherigen Zylinder gegen solche mit eingebauten Ventilen umrüsten.

In der Sperrstellung des 4/2-Wegeventils sind die Hydraulikflüssigkeiten in den beiden Zylindern eingeschlossen, so daß die jeweilige Kolbenstellung beibehalten wird. In der geöffneten Stellung strömt Druckflüssigkeit in denjenigen Zylinder ein, dessen Kolben weiter eingefahren ist. Dieser Kolben fährt somit aus in Richtung Mittelstellung und der Kolben des anderen Zylinders wird infolge der mechanischen Kopplung über das schwenkbare Bauteil eingedrückt in Richtung Mittelstellung. Wenn die Mittelstellung erreicht ist, werden - wie erwähnt - durch die eingebauten Ventile die Verbindungen zwischen Druckleitung und Auslaßleitung einerseits und den Zylinderinnenräumen andererseits gesperrt. Vorteilhafterweise wird man das 4/2-Wegeventil als Betätigungsventil so ausgestalten, daß es nach einer bestimmten Zeit, nachdem es von der Bedienungsperson oder selbsttätig in die Öffnungsstellung umgelegt wurde, selbsttätig wieder in die Sperrstellung geht.

Eine bevorzugte Anwendung findet die beschriebene Stellvorrichtung, um die Schneefräse einer Pistenraupe in ihre Mittelstellung zurückzuschwenken. Die Schneefräse ist an einem Ausleger angeordnet, der bezüglich der Pistenraupe sowohl in vertikaler als auch in horizontaler Ebene schwenkbar gelagert ist. Während des Fräsbetriebes ist die Schneefräse gewöhnlich um die vertikale Achse des Auslegers frei schwenkbar. Wird die Schneefräse jedoch in ihre Ruhestellung hochgeschwenkt, so sollte sie gleichzeitig auch in eine derartige Mittelstellung gebracht werden, daß der Ausleger sich in der vertikalen Längsmittelebene des Raupenfahrzeugs befindet. Deshalb wird vorgeschlagen, daß das 4/2-Wegeventil in Abhängigkeit von der Höhenstellung der Schneefräse selbsttätig öffnet oder sperrt. Somit kann nach vorhergehender Trennung der Verbindung zwischen den beiden Zylindern das Zurückschwenken in die horizontale Mittelstellung selbsttätig eingeleitet werden, wenn der Ausleger hochschwenkt.

Hinsichtlich der konstruktiven Ausführung der beiden eingebauten, von der Kolbenstellung abhängigen Ventile, wird vorgeschlagen, daß die Kolben der Zylinder jeweils eine axiale Steuerbohrung aufweisen und ein in diese hineinragender, an der Stirnseite im jeweiligen Zylinder befestigter Steuerkolben vorgesehen ist. Gegenüber diesem feststehenden Steuerkolben verschiebt sich der Kolben mit seiner Steuerbohrung, wenn er sich durch Einwirkung einer äußeren Kraft auf die betreffende Lagergabel bewegt. Die an eine Hydraulikpumpe angeschlossene Druckleitung und die mit einem Sammelgefäß verbundene Auslaßleitung sind an im Steuerkolben enthaltene axiale Kanäle angeschlossen, welche in der Nähe des inneren Endes des Steuerkolbens an vorzugsweise einander diametral gegenüberliegenden Stellen des Steuerkolbenumfangs münden. Die Mündungsöffnungen wirken mit Längsnuten an der Steuerbohrungs-Innenfläche zusammen, die in Längsrichtung und in Umfangsrichtung gegeneinander versetzt und über getrennte Kanäle mit dem Zylinderinnenraum verbunden sind. Jeder der beiden axialen Kanäle ist einer bestimmten Längsnut zugeordnet und diese Zuordnung bleibt beibehalten, wenn wie üblich durch den Einbau am Anwendungsort sichergestellt ist, daß sich der Zylinder gegenüber seinem zugehörigen Kolben nicht verdrehen kann. Soweit die Steuerkolbenkanäle in ihre zugehörigen Längsnuten münden, besteht die Verbindung mit dem Zylinderinnenraum. Verschieben sich die Mündungen über die Längsnuten hinaus, so ist die Verbindung unterbrochen, weil die Steuerbohrung zwischen den Nuten in axialer Richtung gesehen einen die Mittelstellung vorgebenden nutfreien Abschnitt aufweist.

Im übrigen wird durch den Verbindungskanal, welcher die bis zum inneren Ende der Steuerbohrung reichende Längsnut mit dem Zylinderinnenraum verbindet, der Zu- und Abfluß von Hydrauliköl zu der durch den Steuerkolben in der Steuerbohrung abgeschlossenen Kammer ermöglicht.

Ein Ausführungsbeispiel der Erfindung wird nachfolgend anhand der Zeichnung erläutert. Im einzelnen zeigt
- Fig. 1: eine Pistenraupe mit aushebbarer Schneefräse,
- Fig. 2: die Draufsicht der Pistenraupe nach Fig. 1,
- Fig. 3: eine hydraulische Stellvorrichtung für die Lagergabel des die Schneefräse tragenden Auslegers in schematischer Darstellung mit aufgeschnittenen Hydraulikzylindern und hydraulischem Schaltbild.

Die Pistenraupe 1 nach den Figuren 1 und 2 schleppt eine Schneefräse 2 hinter sich her, welche die Pistenfläche auf ganzer Spurbreite lockert und einebnet. Sie läßt sich mittels eines Auslegers 3, der mit einer Anhängerdeichsel vergleichbar ist, aus der Arbeitsstellung in eine in Fig. 1 strichpunktiert angedeutete Ruhe- oder Transportstellung ausheben. Der Ausleger 3 ist dazu in einer Lagergabel 3a aufgenommen, die ihrerseits um eine vertikale Achse 4 schwenkbar am Fahrgestell der Pistenraupe gelagert ist. Die Schneefräse 2 läßt sich aus der in Fig. 2 mit vollen Strichen dargestellten Mittelstellung nach beiden Seiten um je etwa 30° frei schwenken. Diese "schwimmende" Lagerung im Fräsbetrieb ist erforderlich, weil die Fräse bei Kurvenfahrt sich wie ein Einachs-Anhänger verhält. Damit die Schneefräse 2 jedoch im hochgeschwenkten Ruhezustand nicht schräg zur Fahrzeuglängsachse steht, muß sie beim Ausheben jeweils in ihre Mittelstellung gebracht und festgehalten werden.

Die in Fig. 3 gezeigte Stellvorrichtung ermöglicht diese Rückführung in die Mittelstellung und Arretierung voll selbsttätig beim Hochschwenken des Auslegers 3.

Zwei Zylinder 5 und 6 sind zu beiden Seiten der Schwenkachse 4 mit dem Fahrgestell der Pistenraupe 1 und die beiden in den Zylindern beweglichen Kolben 7 und 8 sind mit der in Fig. 3 grob schematisch dargestellten Lagergabel 3a des Auslegers 3 gelenkig verbunden. Somit besteht eine mechanische Kopplung der beiden Kolben in der Weise, daß wenn ein Kolben sich vorwärtsbewegt, der andere zurückgedrückt wird.

Die beiden Kolben/Zylinder-Anordnungen sind gleich gebaut, so daß sich die Einzelbeschreibung auf eine von beiden beschränken kann. Der Kolben 7 hat eine zentrale Steuerbohrung 9, die sich über nahezu seine ganze Länge erstreckt und zum Zylinderinnenraum hin geöffnet ist. Ein Steuerkolben 10, der stirnseitig mit dem Zylinder 5 fest verbunden ist, ragt in die Steuerbohrung 9 hinein und läßt sich darin verschieben, wobei ggf. erforderliche Dichtmittel entsprechend der schematischen Darstellung nicht berücksichtigt sind. In dem Steuerkolben 10 verlaufen zwei Kanäle 11 und 12, die in der Nähe des freien Endes des Steuerkolbens 10 an zwei einander diametral gegenüberliegenden Stellen an der Mantelfläche des Steuerkolbens enden. Diese Mündungen 13 und 14 wirken mit zwei Längsnuten 15 und 16 der Steuerbohrung 9 zusammen, die über Verbindungskanäle 17 und 18 mit dem Innenraum des Zylinders 5 verbunden sind. Die Längsnuten 15 und 16 sind zu beiden Seiten der Bohrungsmittelachse angeordnet und haben eine gemeinsame Längsmittelebene. In dieser Ebene liegen auch die Mündungen 13 und 14. Durch den Einbau der Kolben/Zylinder-Anordnung ist eine Relativverdrehung der Kolben und der Zylinder bzw. Steuerkolben ausgeschlossen.

Wesentlich ist, daß die beiden Längsnuten 15 und 16 in Richtung der Bohrungsmittelachse gegeneinander versetzt sind und zwischen sich einen kurzen nutfreien Abschnitt der Steuerbohrung 9 belassen, der mit 19 bezeichnet ist. Die Längsnut 15 erstreckt sich somit von diesem Abschnitt 19 zum inneren Ende der Steuerbohrung 9 und die Längsnut 16 vom Abschnitt 19 zum zylinderseitigen Kolbenende. Somit wird erreicht, daß in der Mittelstellung des Kolbens 7, wenn die Mündungen 13 und 14 sich im Abschnitt 19 befinden, die Kanäle 11 und 12 gesperrt sind. Ist der Kolben 7 weiter ausgefahren, wie in Fig. 3 dargestellt, so ist der Kanal 12 über die Nut 16 und den Verbindungskanal 18 mit dem Zylinderinnenraum verbunden, während Kanal 11 gesperrt ist. Befindet sich der Kolben 7 jedoch jenseits der Mittelstellung, entsprechend der gezeichneten Stellung des Kolbens 8, so ist der Kanal 12 über die Nut 15 und den Verbindungskanal 17 mit dem Innenraum des Zylinders 5 verbunden, während der Kanal 12 gesperrt ist.

Die Kanäle 11 beider Zylinder sind durch eine hydraulische Druckleitung 20 miteinander verbunden und über ein 4/2-Wegeventil 21 an eine hydraulische Druckquelle 22 angeschlossen. Die beiden anderen Kanäle 12 beider Zylinder sind durch eine Auslaßleitung 23 miteinander verbunden, die über das Ventil 21 zu einem druckfreien Sammelgefäß 24 führt. Das Ventil 21 ist ein Magnetventil, welches durch Federkraft in die gezeichnete geschlossene Stellung bewegt wird und bei erregtem Magnet beide Wege öffnet.

Unabhängig von der beschriebenen Schaltanordnung sollen sich die beiden Kolben bei Betrieb der Schneefräse frei bewegen können. Zu diesem Zweck sind an den beiden Zylindern 5 und 6 zwei weitere Leitungen 25 und 26 angeschlossen, welche über ein weiteres magnetisch betätigbares Umschaltventil 27 mit dem Sammelgefäß 24 verbunden sind. In der gezeichneten Ruhestellung des Umschaltventils 27 sind die Leitungen 25 und 26 gesperrt. In der anderen Stellung hingegen sind die Leitungen 25 und 26 miteinander und mit dem Sammelgefäß 24 verbunden, so daß bei entgegengesetzter Bewegung der beiden Kolben 7 und 8 ein ungehinderter Austausch des Hydrauliköls zwischen den Zylindern 5 und 6 erfolgen kann.

Die beschriebene Anordnung wirkt wie folgt: Arbeitet die Schneefräse 2, so befindet sich das Ventil 21 bei nicht erregtem Magneten in der gezeichneten Sperrstellung. Der Magnet des anderen Umschaltventils 27 ist erregt und somit die Verbindung zwischen den Leitungen 25 und 26 hergestellt. Die Kolben 7 und 8 können wie zuvor beschrieben spielen. Beim Ein- und Ausfahren des Steuerkolbens in die bzw. aus der Steuerbohrung 9 kann ein Hydraulikölausgleich zwischen dem Innenraum der Steuerbohrung und dem Zylinderinnenraum durch die Verbindungskanäle 17 und 18 stattfinden.

Wird die Schneefräse stillgesetzt und mittels des Auslegers 3 hochgehoben, so tritt die Stellvorrichtung selbsttätig in Funktion. Zu Beginn des Aushebevorgangs wird der Magnet des Umschaltventils 27 entregt und der Magnet des Ventils 21 erregt. Dadurch werden die Verbindungsleitungen 25 und 26 gesperrt, auf die Leitung 20 kommt Druck und die Leitung 23 wird mit dem Sammelgefäß verbunden. Ausgehend von der gezeichneten Stellung der Kolben 7 und 8, die sich beim Fräsbetrieb durch Kurvenfahrt zufällig ergeben hat, kommt jetzt Druck auf den Zylinder 6, da dessen Kanal 11 mit dem Zylinderinnenraum verbunden ist. Der Kolben 8 bewegt sich somit auswärts und schwenkt die Lagergabel 3a in Richtung auf ihre Mittelstellung. Gleichzeitig bewegt sich der Kolben 7 nach innen, wobei das Hydrauliköl aus dem Zylinder 5 über den Kanal 12 und die Auslaßleitung 23 abfließen kann. Sobald die Mündungen 13 und 14 des Steuerkolbens 10 den Mittelabschnitt 19 der Steuerbohrung 9 erreicht haben, wird einerseits der Zufluß zum Zylinder 6 und andererseits der Abfluß vom Zylinder 5 gesperrt. Die Kolben bzw. die Lagergabel 3a und damit die Schneefräse 2 bleiben also in der Mittelstellung stehen. Nach einer bestimmten Zeitvorgabe oder wenn der Ausleger 3 seine obere Endstellung erreicht hat, kann der Magnet des 4/2-Wegeventils 21 wieder entregt werden, so daß bei erneuter Inbetriebnahme der Schneefräse und Umschalten des Umschaltventils 27 die schwimmende Betriebsart wieder gewährleistet ist. Der Rücklauf in die Mittelstellung setzt in der beschriebenen Weise selbstverständlich auch dann ein, wenn sich die beiden Kolben 7 und 8 in einer anderen als der gezeichneten Ausgangsstellung befinden.

Eine vorteilhafte Variante der beschriebenen Stellvorrichtung ergibt sich durch Anbringen eines weiteren nicht gezeichneten Steuerventils, mit dessen Hilfe die Kolben 7 und 8 und damit die Lagergabel 3a des Auslegers 3, gezielt ausgelenkt werden können. Dieses übliche Handsteuerventil mit drei Schaltpositionen ist so angeschlossen, daß in den äußeren Schaltpositionen entweder Drucköl von der Druckquelle 22 auf die Leitung 25 gegeben und die Leitung 26 mit dem Sammelgefäß 24 verbunden wird oder umgekehrt. Im einen Fall schwenkt die Lagergabel 3a nach rechts und im anderen Fall nach links. In der Mittelposition dieses zusätzlichen Handsteuerventils sind wie üblich die Anschlußleitungen 25 und 26 von der Druckquelle 22 und dem Sammelgefäß 24 getrennt. Auch aus einer mit dieser Handsteuerung erreichten beliebigen Stellung können die Kolben 7 und 8 mittels des 4/2-Wegeventils 21 in die Mittelstellung zurückgeführt werden.

## Patentansprüche

1. Stellvorrichtung mit zwei mechanisch gekoppelten, einander entgegengerichteten einfachwirkenden Hydraulikzylindern (5,6) und einer Steuerventilanordnung (10 - 18, 21) zur Rückführung der aus einer bestimmten Mittelstellung ausgelenkten Kolben (7, 8) der Zylinder (5, 6) in diese Mittelstellung mittels Druckmittelbeaufschlagung bzw. -ableitung, insbesondere für ein an einem Fahrzeug angebrachtes Arbeitsgerät, dadurch gekennzeichnet, daß in den Kolben (7 und 8) je ein als Schieberventil wirkendes, von der Kolbenstellung abhängiges Ventil (10 - 18) eingebaut ist, welches in der Mittelstellung des Kolbens (7,8) eine Druckleitung (20) und eine drucklose Auslaßleitung (23) sperrt, zwischen der Mittelstellung und der eingefahrenen Endstellung die Druckleitung (20) mit dem betreffenden Zylinder (6) verbindet und die Auslaßleitung (23) sperrt sowie zwischen der Mittelstellung und der ausgefahrenen Stellung die Auslaßleitung (23) mit dem betreffenden Zylinder (5) verbindet und die Druckleitung (20) sperrt, und daß ein normal eine Sperrstellung einnehmendes 4/2-Wegeventil (21) angeordnet ist, welches in seiner Arbeitsstellung zur Rückführung der Stelleinrichtung in die Mittelstellung eine Verbindung der Druckleitung (20) mit einer hydraulischen Druckquelle (22) und der Auslaßleitung (23) mit einem Rücklauf herstellt.

2. Stellvorrichtung nach Anspruch 1, dadurch gekennzeichnet, daß die Ventile (10 - 18) in der Weise ausgebildet sind, daß die Kolben (7, 8) der Zylinder (5, 6) jeweils eine axiale Steuerbohrung (9) aufweisen und ein in diese hineinragender, an der Stirnseite im jeweiligen Zylinder (5,6) befestigter Steuerkolben (10) vorgesehen ist, daß die Druck- (20) und Auslaßleitung (23) an im Steuerkolben (10) enthaltene axiale Kanäle (11 bzw. 12) angeschlossen sind, die in der Nähe des inneren Endes des Steuerkolbens (10) am Steuerkolbenumfang münden, und daß die Mündungen (13, 14) mit Längsnuten (15, 16) an der Innenfläche der Steuerbohrung (9) zusammenwirken, die in Längsrichtung und in Umfangsrichtung gegeneinander versetzt und über getrennte Kanäle (17 bzw. 18) mit dem Zylinderinnenraum verbunden sind, und daß die Steuerbohrung (9) zwischen den Nuten (15, 16) in axialer Richtung gesehen einen die Mittelstellung vorgebenden nutfreien Abschnitt (19) aufweist.

3. Stellvorrichtung nach Anspruch 1 zum Schwenken einer Schneefräse bezüglich einer sie tragenden Pistenraupe, dadurch gekennzeichnet, daß das 4/2-Wegeventil (21) in Abhängigkeit von der Höhenstellung der Schneefräse selbsttätig öffnet oder sperrt.

## Claims

1. A positioning device with two mechanically linked oppositely-directed single-acting hydraulic cylinders (5, 6) and a control valve arrangement (10 - 18, 21) for returning the pistons (7, 8) of the cylinders (5, 6) deflected from a specific midway position back into this midway position by means of the application or withdrawal of a pressurised medium, particularly for a working appliance mounted on a vehicle, characterised in that into a valve (10 - 18) which acts as a slide valve and which is dependent upon the piston position there is a valve (10 - 18) which in the midway position of the piston (7, 8) shuts off a pressure line (20) and a pressureless outlet line (23) and between the midway position and the retracted extreme position connects the pressure line (20) with the relevant cylinder (6) and shuts off the outlet line (23) and between the midway position and the extended position connects the outlet line (23) with the relevant cylinder (5) and shuts off the pressure line (20) and in that a 4/2-way valve (21) is provided which normally assumes a shut-off position and which in its operating position for restoring the positioning device to its midway position establishes a connection between the pressure line (20) and a hydraulic pressure source (22) and of the outlet line (23) to a return.

2. A positioning device according to claim 1, characterised in that the valves (10 - 18) are so constructed that the pistons (7, 8) of the cylinders (5, 6) each have an axial control bore (9) and in that projecting into the said bore is a control piston (10) fixed on the end face in the relevant cylinder (5, 6) and in that the pressure (20) and outlet (23) lines are connected to axial passages (11, 12) contained in the control piston (10) and which discharge in the vicinity of the inner end of the control piston (10) on the periphery of the control piston and in that the mouths (13, 14) co-operate with longitudinal slots (15, 16) on the inner surface of the control bore (9) which are offset to one another in a longitudinal direction and in a peripheral direction and are connected via separate passages (17, 18) to the cylinder interior and in that the control bore (9), viewed in the axial direction, have between the grooves (15, 16) a groove-free portion (19) which establishes the midway position.

3. A positioning device according to claim 1 for pivoting a snow propeller in relation to a runway tractor which is carrying it, characterised in that the 4/2-way valve (21) opens or closes automatically according to the height of the snow propeller.

## Revendications

1. Dispositif de réglage comportant deux vérins hydrauliques (5,6) mécaniquement couplés, à simple effet et agissant en sens inverse l'un de l'autre, et un agencement de soupape de commande (10-18,21) pour ramener les pistons (7,8) des vérins (5,6), écartés d'une position médiane déterminée, dans cette position médiane par alimentation ou évacuation de fluide de pression, en particulier pour un outillage agencé sur un véhicule,
caractérisé en ce que, dans les pistons (7 et 8), est prévue, à chaque fois, une soupape (10-18) dépendant de la position du piston et agissant comme soupape à coulisse, laquelle, dans la position médiane du piston (7,8), ferme un conduit de pression (20) et un conduit d'échappement sans pression (23), entre la position médiane et la position d'extrémité rentrée, relie le conduit de pression (20) au vérin correspondant (6) et ferme le conduit d'échappement (23), ainsi qu'entre la position médiane et la position déployée, relie le conduit d'échappement (23) au vérin correspondant (5) et ferme le conduit de pression (20), et en ce qu'une soupape (21) à quatre voies prenant normalement une position de fermeture est prévue, laquelle, dans sa position de travail pour ramener le dispositif de réglage dans la position médiane, met en liaison le conduit de pression (20) avec une source de pression hydraulique (22) et le conduit d'échappement (23) avec un retour.

2. Dispositif de réglage selon la revendication 1,
caractérisé en ce que les soupapes (10-18) sont réalisées de façon que les pistons (7,8) des vérins (5,6) présentent, à chaque fois, un alésage de commande axial (9), et un piston de commande (10) faisant saillie dans celui-ci et fixé, sur la face frontale, dans le vérin respectif (5,6) est prévu, en ce que le conduit de pression (20) et le conduit d'échappement (23) sont raccordés à des canaux axiaux (11,12) prévus dans le piston de commande (10), qui débouchent, au voisinage de l'extrémité interne du piston de commande (10), à la périphérie du piston de commande, et en ce que les embouchures (13,14) coopèrent avec des gorges longitudinales (15,16) sur la surface interne de l'alésage (9), qui sont décalées l'une par rapport à l'autre en direction longitudinale et en direction périphérique et sont reliées à l'espace intérieur du vérin par des canaux séparés (17,18), et en ce que l'alésage (9) présente, entre les gorges (15,16), en direction axiale, un tronçon (19) sans gorge définissant la position médiane.

3. Dispositif de réglage selon la revendication 1 pour faire pivoter un rouleau à neige relativement à l'engin chenillé le portant,
caractérisé en ce que la soupape à quatre voies (21) s'ouvre ou se ferme automatiquement selon le réglage en hauteur du rouleau à neige.
